# EUROPÄISCHE PATENTSCHRIFT

(11) **EP 0 385 935 B1**
(45) Veröffentlichungstag und Bekanntmachung des Hinweises auf die Patenterteilung: **26.05.1993**
(21) Anmeldenummer: 90810118.1
(22) Anmeldetag: 19.02.1990
(51) Int. Cl.: A47G 29/10

(54) **Schlüsselkasten**
Key cabinet
Armoire pour clefs

(30) Priorität: 03.03.1989 DE 8902555 U
(43) Veröffentlichungstag der Anmeldung: 05.09.1990
(73) Patentinhaber: Keller, Ernst, CH-8805 Richterswil (CH)
(72) Erfinder: Keller, Ernst, CH-8805 Richterswil (CH)
(74) Vertreter: Groner, Manfred

(56) Entgegenhaltungen:
- DE-A- 1 964 851
- US-A- 1 742 542
- US-A- 2 405 369
- US-A- 2 886 396

## Beschreibung

Die Erfindung betrifft einen Schlüsselkasten nach dem Oberbegriff des unabhängigen Patentanspruchs 1. Ein Schlüsselkasten dieser Art ist durch die US-A-2,886,396 bekannt geworden. Bei diesem weisen die Schubladengehäuse herausziehbare Stangen auf, an welchen die Schlüssel aufgehängt sind. Dieser Kasten ist konstruktiv und in der Herstellung vergleichsweise aufwendig und zudem schwer. Ein maschinelles Einlegen der Schlüssel ist kaum möglich. Durch die US-A-1,742,542 ist ferner ein Schlüsselkasten bekannt, bei dem jeder Schlüssel an einen Haken angehängt wird. Die Haken sind im Kasten befestigt und ebenfalls entsprechend den Schlüsseln numeriert. Um möglichst viele Schlüssel unterbringen zu können, sind Hakenleisten oft auch an der Innenseite einer Flügeltür angebracht. Diese Schlüsselkästen bedingen eine aufwendige Handhabung der Schlüssel, von denen bei grossen Anlagen ohne weiteres mehrere hundert vorhanden sind. Bisher mussten die Schlüssel vom Hersteller in Beutel oder Säckchen abgefüllt und diese mit Nummern versehen werden. Diese Beutel gingen zum Beschlägehändler und von diesem zum Bauführer, der die Schlüssel schliesslich dem Bauherrn übergab. Dieser musste nun an den Schlüsseln die Schlüsselanhänger anbringen, die Hakenleisten entsprechend numerieren und die Schlüssel geordnet in den Schlüsselkasten hängen, wobei von jedem Schlüssel in der Regel drei Ausführungen vorhanden sind. Bereits bei mittelgrossen Anlagen war diese Handhabung für alle Beteiligten zeitaufwendig und unangenehm.

Der Erfindung liegt die Aufgabe zugrunde, einen Schlüsselkasten der eingangs genannten Art zu schaffen, der die oben genannten Nachteile vermeidet und der die Handhabung der Schlüssel grosser Anlagen auf dem Weg vom Schlüsselhersteller zum Bauherr vereinfacht und der bei einfachem Aufbau trotzdem sicher ist und kostengünstig hergestellt werden kann.

Die Aufgabe wird durch die Erfindung gemäss Anspruch 1 gelöst.

Durch die Erfindung ergibt sich eine grundlegende Aenderung in der Handhabung der Schlüssel einer Anlage vom Hersteller bis zum Bauherrn. Die Schlüssel können bereits beim Hesteller gemäss dem Schliessplan in den Fächern der Körper abgelegt werden. In dieser Weise geordnet und untergebracht gehen die Schlüssel den üblichen Weg bis zum Bauherrn, der dann die Schlüssel bereits geordnet und untergebracht erhält. Insbesondere entfällt das zeitaufwendige Einordnen der Schlüssel in den Schlüsselkasten vollständig. Der Hersteller kann das umständliche Abfüllen der Schlüssel und das Beschriften der Schlüsselbeutel vermeiden. Ein automatisches Einstecken der Schlüssel in die Körper ist ohne weiteres möglich.

Der Schlüsselkasten kann auf den Boden oder auf einen Tisch gestellt werden. Es können auch mehrere Kästen auf oder übereinander aufgestellt werden, womit auf wenig Raum sehr viele Schlüssel untergebracht werden können.

Gemäss einer vorteilhaften Weiterbildung des Anmeldungsgegenstandes sind die Schubladengehäuse aus Stahlblech gefertigt. Dies ergibt einen leichten und dennoch stabilen Schlüsselkasten.

Eine weitere Ausführungsform ist im Anspruch 3 angegeben.

Ein Ausführungsbeispiel der Erfindung wird nachfolgend anhand der Zeichnung näher erläutert. Es zeigen:
- Fig. 1: in perspektivischer Darstellung die auseinandergezogenen Teile eines Kastenteils, und
- Fig. 2: eine perspektivische Darstellung eines Schlüsselkastens.

Der Schlüsselkasten weist ein Kastengehäuse 9 mit einer Flügeltür 10 und einem Schloss 11 auf. Im Kasten 9 sind mehrere übereinander angeordnete Einschubteile 8 herausziehbar eingesetzt.

Jeder Einschubteil 8 besteht aus einem oben offenen Gehäuse 18 aus Stahlblech, in das ein Körper 4 eingesetzt ist. Dieser besteht beispielsweise aus Polystyrol und besitzt auf der Oberseite mehrere Fächer 5, die so dimensioniert sind, dass in jedes drei Schlüssel 6 eingesteckt werden können.

Eine flache Einlage 1 weist entsprechend der Anordnung der Fächer 5 Fenster 2 auf, die jeweils mit einer aufgedruckten Bezeichnung 3 versehen sind. Die Einlage 3 ist auf die Oberseite des Körpers gelegt, wobei die Schlüssel 3 oben so weit aus den Fenstern 2 herausragen, dass sie leicht gefasst und aus den Fächern 5 gezogen werden können. Die Schlüssel 6 sind im Körper 4 gemäss Schliessplan abgelegt und können nach einer Benutzung entsprechend den Bezeichnungen 3 wieder geordnet eingesetzt werden. Frontseitig ist an jedem Schubladengehäuse 18 eine Beschriftungstafel 7 angebracht, auf welcher die im Kasten befindlichen Schlüssel bezeichnet werden können. Wird ein Schlüssel benötigt, so lässt sich anhand der Tafeln 7 sofort erkennen, welcher Einschubteil 8 aus dem Schlüsselkasten 9 herausgezogen werden muss. Anhand der Bezeichnungen 3 wird dann sofort der benötigte Schlüssel gefunden.

Die Bezeichnungen 3 werden bereits vom Schlüsselhersteller nach Schliessplan gedruckt und die Schlüssel 6 ebenfalls im Werk in die Körper 4 eingesetzt. Eine Umordnung der Schlüssel 6 durch den Bauherrn oder andere Beteiligte oder sonstige Aenderungen am Schlüsselkasten sind nicht erforderlich. Aus den obigen Angaben ergibt sich somit ein Schlüsselkasten, der die Handhabung von Schlüsseln einer Schliessanlage wesentlich vereinfacht und der bei einfachem Aufbau die sichere Unterbringung und einfache Benutzung der Schlüssel ermöglicht.

## Patentansprüche

1. Schlüsselkasten für die Aufnahme der Schlüssel (6) einer Schliessanlage, mit einem verschliessbaren Kastengehäuse (9), in das eine Mehrzahl Schubladengehäuse (18) herausziehbar eingeschoben sind, dadurch gekennzeichnet, dass in jedes Schubladengehäuse (18) ein blockförmiger Körper (4) aus Polystyrol oder einem ähnlichen leichten Kunststoff auswechselbar eingesetzt ist und dass jeder Körper (4) oben offene und nebeneinander angeordnete Fächer (5) aufweist, wobei in jedes Fach (5) mehrere Schlüssel (6) einsteckbar sind.

2. Schlüsselkasten nach Anspruch 1, dadurch gekennzeichnet, dass die Schubladengehäuse (18) aus Stahlblech gefertigt sind.

3. Schlüsselkasten nach Anspruch 1 oder 2, gekennzeichnet durch flächige Einlagen (1), die entsprechend den Fächern (5) Fenster (2) aufweisen und die auf die Körper (4) gelegt sind, wobei die Fenster (4) entsprechend den in die Fächer (5) eingesteckten Schlüsseln (6) eine Bezeichnung (3) aufweisen.

## Claims

1. A key cabinet to hold the keys (6) of a locking system, with a closable cabinet housing (9) into which a plurality of drawer housings (18) can be removably pushed, characterised in that interchangeably inserted into each drawer housing (18) is a block-like member (4) of polystyrene or some similar lightweight synthetic plastics material, each body (4) having upwardly open and adjacently disposed compartments (5), a plurality of keys (6) being capable of being pushed into each compartment (5).

2. A key cabinet according to Claim 1, characterised in that the drawer housings (18) are made from sheet steel.

3. A key cabinet according to Claim 1 or 2, characterised by flat inlays (1) which have apertures (2) corresponding to the compartments (5) and which are placed on the bodies (4), the apertures (4) being marked (3) in accordance with the keys (6) which are inserted into the compartments (5).

## Revendications

1. Coffret à clefs destiné à recevoir les clefs (6) d'une installation de fermeture, avec un boîtier de coffret (9) verrouillable, dans lequel sont introduits, de manière extractible, une pluralité de boîtiers à tiroirs (18), caractérisé en ce que dans chaque boîtier à tiroirs (18) est placé, de manière échangeable, un corps (4) en forme de bloc réalisé en polystyrène ou une matière plastique légère similaire et en ce que chaque corps (4) présente des casiers (5) ouverts à la partie supérieure et disposés l'un à côté de l'autre, dans chaque casier (5) pouvant être introduites plusieurs clefs (6).

2. Coffret à clefs suivant la revendication 1, caractérisé en ce que les boîtiers à tiroirs (18) sont réalisés en tôle d'acier.

3. Coffret à clefs suivant la revendication 1 ou 2, caractérisé par des inserts plats (1) qui présentent des fenêtres (2) correspondant aux casiers (5) et qui sont placés sur les corps (4), les fenêtres (4) présentant une désignation (3) correspondant aux clefs (6) introduites dans les casiers (5).
